# EUROPÄISCHE PATENTSCHRIFT

(11) **EP 2 991 170 B1**
(45) Veröffentlichungstag und Bekanntmachung des Hinweises auf die Patenterteilung: **18.10.2017**
(21) Anmeldenummer: 14182489.6
(22) Anmeldetag: 27.08.2014
(51) Int. Cl.: H01R 13/645, H01R 13/642

(54) **Anordnung mit Modulteilen und einstellbaren Kodiermitteln**
Assembly with modular parts and adjustable coding means
Agencement doté d'éléments modulaires et de moyens de codage réglables

(43) Veröffentlichungstag der Anmeldung: 02.03.2016
(73) Patentinhaber: Selectron Systems AG, 3250 Lyss (CH)
(72) Erfinder: Wess, Robert, 3210 Kerzers (CH); Hunziker, Werner, 4515 Oberdorf (CH)
(74) Vertreter: AMMANN PATENTANWÄLTE AG BERN

(56) Entgegenhaltungen:
- WO-A1-91/10271
- DE-A1- 4 343 024
- DE-A1- 19 500 156
- DE-A1- 19 964 150
- US-A1- 2002 146 931

## Beschreibung

Die Erfindung bezieht sich auf eine Anordnung mit Modulteilen und einstellbaren Kodiermitteln, welche Kodiereinstellungen aufweisen, die ein Zusammenfügen der Modulteile zulassen oder verhindern.

Bei der Handhabung von mehreren Modulteilen ist es oft erforderlich sicherzustellen, dass Modulteile nicht in unzulässiger Weise miteinander verbunden werden. Sollen z.B. elektrische Verbindungen zwischen den Modulteilen bereitgestellt werden, so kann ein falsches Zusammenfügen einen fehlerhaften Betrieb der Modulteile oder sogar deren Zerstörung bewirken. Durch Einsatz von Kodiermitteln sind die Modulteile so individualisierbar, dass ein unzulässiges Zusammenfügen verhindert wird.

Aus der US 4 595 250 ist es bekannt, als Kodiermittel rotierbare Elemente vorzusehen, welche an dem einen Modulteil hervorspringende Finger und an dem anderen Modulteil entsprechende Öffnungen aufweisen. Diese Art von Kodiermitteln macht den Aufbau relativ kompliziert, da die diese für die beiden Modulteile unterschiedlich auszubilden sind und spezielle Massnahmen vorgesehen werden müssen, die es einerseits erlauben, die Elemente bei Bedarf zu rotieren, die jedoch andererseits verhindern, dass die Elemente unbeabsichtigt aus einer bestimmten Drehposition herausbewegt werden.

Aus der US 6 142 592 ist es bekannt, als Kodiermittel an den Modulteilen Ausnehmungen vorzusehen, in welche Kodierpins einsteckbar sind. Diese Art von Kodiermitteln hat den Nachteil, dass die Kodierpins als separate Teile ausgebildet sind und daher unter Umständen verloren gehen. Sind nicht alle Ausnehmungen mit einem Kodierpin versehen, so besteht die Gefahr, dass die Kodierung nicht mehr eindeutig und somit ein unzulässiges Zusammenfügen von Modulteilen möglich ist.

Aus der US 6 196 881 ist es bekannt, als Kodiermittel an dem einen Modulteil Ausnehmungen und an dem anderen Modulteil verschiebbare Gleiter mit Pins vorzusehen. Bei einer Kodiereinstellung, welche ein Zusammenfügen der Modulteile zulässt, greifen die Pins in die Ausnehmungen. Diese Art von Kodiermitteln hat den Nachteil einer eingeschränkten Einstellbarkeit, da die Ausnehmungen an dem einen Modulteil bereits bei der Herstellung vorzusehen sind, so dass deren Positionen nachträglich nicht mehr verändert werden können.

Aus der DE 25 34 775 A1 ist es bekannt, als Kodiermittel hervorspringende Kodierelemente vorzusehen, welche aus einsteckbaren Zapfen an dem einen Modulteil und aus herausbrechbaren Zähnen an dem anderen Modulteil bestehen. Diese Art von Kodiermitteln hat ebenfalls den Nachteil der eingeschränkten Einstellbarkeit, da ein Herausbrechen eines Zahnes nicht mehr rückgängig gemacht werden kann.

In der US 2002/146931 A1 und DE 43 43 024 A1 sind jeweils Kodiermittel mit Elementen beschrieben, die im montierten Zustand fest angeordnet sind. Um die Kodierung zu ändern, müssen die Kodiermittel auseinandergenommen und anders zusammengesetzt werden. Dies macht das Einstellen einer Kodierung kompliziert.

Aus der DE 195 00 156 A1 sind Kodiermittel bekannt, welche wegbrechbare Elemente aufweisen. Diese Ausgestaltung hat den Nachteil, dass die Kodierung nur einmal eingestellt werden kann.

Aus der WO 91/10271 A1 und DE 199 64 150 A1 sind Kodiermittel mit Elementen bekannt, die fest montierbar sind und eine unveränderliche Form aufweisen. Ein Ändern der Kodierung ist kompliziert, da dazu ein Austausch der Elemente erforderlich ist.

Eine Aufgabe der vorliegenden Erfindung ist es, eine Anordnung anzugeben, welche Modulteile und Kodiermittel mit einfacherem Aufbau und verbesserter Einstellbarkeit aufweist.

Diese Aufgabe wird durch die Anordnung gemäss Anspruch 1 gelöst. Die weiteren Ansprüche geben bevorzugte Ausführungen der erfindungsgemässen Anordnung an.

Gemäss Anspruch 1 umfasst die Anordnung Kodiermittel mit hin und her verschiebbar angeordneten Kodierelementen, welche jeweils in einem Aufnahmeraum aufgenommen sind und eine Nase aufweisen, die aus dem Aufnahmeraum herausragt. Es sind Kodierpositionen einstellbar, bei welchen entweder ein Zusammenfügen der Modulteile möglich ist, indem eine jeweilige Nase eines Kodierelements in Verschieberichtung versetzt zur Nase eines gegenüberliegenden Kodierelements angeordnet ist, oder ein Zusammenfügen der Modulteile verhindert ist, indem mindestens eine Nase eines Kodierelements an der Nase eines gegenüberliegendes Kodierelements anstösst.

Dadurch ist die Einstellbarkeit verbessert und der Aufbau ist vereinfacht.

Vorzugsweise ist die jeweilige Nase eines Kodierelements so ausgestaltet, dass sie für eine manuelle Betätigung zugänglich ist. Das Kodierelement kann somit verschoben werden, ohne dass ein zusätzliches Werkzeug eingesetzt zu werden braucht.

Weitere spezifische Konstruktionsmerkmale und deren Vorteile sind aus folgender Beschreibung und Zeichnungen eines Ausführungsbeispiels ersichtlich, in welchen
Fig. 1 eine perspektivische Detailansicht zweier Modulteile mit Kodierelementen,
Fig. 2 eine perspektivische Ansicht eines einzelnen Kodierelements aus Fig. 1,
Fig. 3 das Kodierelement aus Fig. 2 in einer Vorderansicht,
Fig. 4 das Kodierelement aus Fig. 2 in einer geschnittenen Seitenansicht gemäss der in Fig. 3 angegebenen Ebene IV-IV,
Fig. 5 eine Detailansicht aus Fig. 3,
Fig. 6 der untere Teil der Anordnung aus Fig. 1 in einer geschnittenen Seitenansicht,
Fig. 7 der untere Teil der Anordnung aus Fig. 1 in einer geschnittenen perspektivischen Seitenansicht,
Fig. 8 der untere Teil der Anordnung aus Fig. 1 in einer Vorderansicht,
Fig. 9 eine Draufsicht des unteren Teils der Anordnung aus Fig. 1 zusammen mit einer weiteren Kodierstelle,
Figg. 10a-10b verschiedene Kodiereinstellungen der Anordnung aus Fig. 1 in einer geschnittenen Seitenansicht, und
Fig. 11 eine Anordnung mit Modulteilen und mehreren Kodierstellen gemäss Fig. 1 in einer perspektivischen Ansicht
darstellen.

Fig. 1 zeigt eine Kodierstelle mit Kodierelementen 10, 10', die an zusammenfügbaren Modulteilen 50, 50', z.B. an einem Gehäuse bzw. einem Stecker mit Anschlüssen, angeordnet sind (vgl. Fig. 11). Ein jeweiliges Kodierelement 10, 10' ist hin und her verschiebbar, so dass es zwei Kodierpositionen annehmen kann. Hier ist die Situation dargestellt, dass die gewählte Kodierposition ein Zusammenfügen der Modulteile 50, 50' erlaubt.

Die beiden Kodierelemente 10 und 10' sowie ihre Anordnung am jeweiligen Modulteil 50, 50' sind hier gleich aufgebaut. Nachfolgend wird das Kodierelement 10 und dessen Anordnung am Modulteil 50 genauer erläutert. Die Beschreibung gilt in analoger Weise für das Kodierelement 10'.

In den Figg. 2-4 ist ein einzelnes Kodierelement 10 gezeigt. Für die nachfolgende Erläuterung wird ein Koordinatensystem X, Y, Z verwendet, bei welchem die X-Achse durch die Richtung gegeben ist, entlang welcher das Kodierelement 10 hin und her verschiebbar ist, und die dazu quer angeordneten Y- sowie Z-Achsen entlang der Breite bzw. Höhe des Kodierelements 10 verlaufen.

Das Kodierelement 10 weist einen Basiskörper 11 und eine darauf gesetzte Nase 31 auf. Der Basiskörper 11 ist an der Unterseite mit einer Ausnehmung 12 versehen, welche von der Vorderseite 11a in das Innere reicht. Dadurch sind jeweils an der gemäss Fig. 3 linken und rechten Seite ein Fussteil 13a, 13b und an der Rückseite 11b des Basiskörpers 11 ein Führungsteil 14 gebildet, welches nach unten absteht (vgl. Fig. 4).

Oberhalb der Fussteile 13a, 13b ist eine Rille 15 in die Vorderseite 11a des Basiskörpers 11 eingelassen.

Am oberen Ende des Basiskörpers 11 ist jeweils an seiner gemäss Fig. 3 linken und rechten Seite eine Arretierungsleiste 16a, 16b angeordnet, die in der Y-Achse verläuft. Wie insbesondere Fig. 3 zeigt, ist die Wandung des Basiskörpers 11, welche sich benachbart zur jeweiligen Arretierungsleiste 16a, 16b befindet, mit Schwächungsstellen 17a, 18a, 17b, 18b versehen, indem dort die Wandung nach innen verläuft und somit die Wandstärke verringert ist. Dadurch wird den Arretierungsleisten 16a, 16b Elastizität verliehen, welche es ihnen ermöglicht, sich in der Z-Achse nach unten, d.h. zu den Fussteilen 13a, 13b hin zu bewegen.

Wie die Detailansicht in Fig. 5 zeigt, weist die Arretierungsleiste 16a im Querschnitt gesehen einen runden Kopf 19 auf, der über einen sich verengenden Steg 20 mit dem Rest des Basiskörpers 11 verbunden ist. Der Querschnitt der anderen Arretierungsleiste 16b ist analog ausgebildet.

Im Ruhezustand wie in Figg. 3 und 4 gezeigt, reichen die Arretierungsleisten 16a, 16b über das Niveau hinaus, das durch die Oberseite 11c des Basiskörpers 11 definiert ist, auf welcher die Nase 31 angeordnet ist (vgl. die gestrichelte Linie 21 in Fig. 5). Bei Anwendung einer Kraft auf die Arretierungsleisten 16a, 16b wird dieses Niveau gesenkt.

Die Nase 31 ist durch einen Vorsprung gebildet, welcher aus dem Basiskörper 11 herausragt und in der Y-Achse gesehen nach hinten versetzt angeordnet ist, so dass ein Abstand zwischen Vorderseite 11a des Basiskörpers 11 und Nase 31 gegeben ist (vgl. Fig. 4). Die Nase 31 ist hier bündig mit der Rückseite 11b des Basiskörpers 11 angeordnet (vgl. Fig. 4) und weist in der Z-Achse gesehen eine sich verjüngende Form auf (vgl. Fig. 3).

Die bewegliche Lagerung des Kodierelements 10 ist in den Figuren 1 sowie 6-9 ersichtlich. Das Modulteil 50 weist einen Aufnahmeraum 51 auf, welcher sich von der Vorderseite 50a des Modulteils 50 in dessen Inneres erstreckt und hier im Wesentlichen quaderförmig ausgebildet ist. Die quer zur Vorderseite 50a angeordnete Oberseite 50b des Modulteils 50 weist einen Schlitz 52 auf, welcher in den Aufnahmeraum 51 mündet und an der Vorderseite 50a einen Durchbruch 53 aufweist. Der Basiskörper 11 des Kodierelements 10 ist im Aufnahmeraum 51 aufgenommen, während die Nase 31 aus dem Aufnahmeraum 51 durch den Schlitz 52 hindurch nach aussen ragt. Dessen Ausdehnung in der X-Achse ist so gewählt, dass zwei Nasen 31 nebeneinander Platz finden.

Auf dem Boden 51a des Aufnahmeraums 51 ist ein Führungselement 54 angeordnet, welches sich innerhalb der Ausnehmung 12 des Kodierelements 10 befindet und welches beabstandet von der Rückseite 51b des Aufnahmeraums 51 angeordnet ist (siehe z.B. Fig. 9, welche zwei Kodierstellen zeigt, wobei die linke Kodierstelle ohne Kodierelement 10 gezeigt ist). Dadurch ist eine Führungsnut 55 definiert, in welche das Führungsteil 14 des Kodierelements 10 greift (vgl. Fig. 6).

An der Decke 51c des Aufnahmeraums 51 ist an den beiden Seiten jeweils eine Arretierungsrille 56a, 56b eingelassen, die jeweils einen Hinterschnitt ausweist und sich in Y-Richtung erstreckt, siehe Fig. 8. Die Querschnittsform der Arretierungsrille 56a bzw. 56b ist hier rund ausgebildet und an die Querschnittsform des Kopfes der Arretierungsleiste 16a bzw. 16b angepasst.

In der Kodierposition gemäss Fig. 8 greift die Arretierungsleiste 16a via seinen Kopf 19 in die Arretierungsrille 56a. Die andere Arretierungsleiste 16b liegt zumindest teilweise an der Decke 51c des Aufnahmeraums 51 an (vgl. auch die Ansicht in Fig. 9). Die Arretierungsleiste 16b ist aus seiner Ruheposition nach unten bewegt, so dass es aufgrund seiner Elastizität gegen die Decke 51c drückt.

Um das Kodierelement 10 in die andere Kodierposition zu bringen, wird eine Kraft auf die Nase 31 und/oder Rille 15 ausgeübt, so dass der Kopf 19 der Arretierungsleiste 16a nach unten gedrückt und aus der Arretierungsrille 56a herausgeschoben wird. Der Kopf 19 liegt nun an der Decke 51c an. Das Kodierelement 10 wird dann weiter verschoben, bis die Arretierungsleiste 16b in der Arretierungsrille 56b einrastet. Die Verschiebung wird dabei durch die Elemente 14, 54 geführt.

Das Kodierelement 10 ist z.B. einstückig aus Kunststoff oder einem anderen Material fertigbar. Das Vorsehen des Durchbruchs 53 (vgl. Fig. 9) erlaubt es, das Kodierelement 10 von aussen in den Aufnahmeraum 51 einzufügen. Das Führungselement 54 ist in Form einer Rampe ausgebildet, welche zur Führungsnut 55 hin gesehen ansteigt (vgl. Fig. 6). Diese Formgebung erleichtert es, bei der Montage des Kodierelements 10 das Führungsteil 14 über das Führungselement 54 hinwegzustossen, bis es zum Eingriff in der Führungsnut 55 kommt.

Mit einem Paar an Kodierelementen 10, 10', die an zusammenfügbaren Modulteilen 50, 50' angeordnet sind, sind vier verschiedene Kodierpositionen einstellbar, wie sie in Fig. 10a-10d dargestellt sind. In diesen Figuren bezeichnet "0" die Position, bei welcher sich das Kodierelement 10, 10' in Richtung der Nase 31, 31' gesehen links befindet, während "1" die Position ist, bei welcher sich das Kodierelement 10, 10' in Richtung der Nase 31, 31' gesehen rechts befindet. Der Buchstabe "A" bezieht sich auf das Kodierelement 10, der Buchstabe "B" auf das Kodierelement 10'.

In der Situation gemäss Figg. 10a und 10b befinden sich die beiden Kodierelemente 10, 10' in derselben Position (d.h. entweder 0- oder 1-Position), so dass die Modulteile 50, 50' zusammengefügt werden konnten. Die Nasen 31, 31' der Kodierelemente 10, 10' sind in der Verschieberichtung versetzt zueinander angeordnet, so dass sie in den Aufnahmeraum 51, 51' des gegenüberliegenden Modulteils 50, 50' greifen können. In der Situation gemäss Figg. 10c und 10d befinden sich die beiden Kodierelemente 10, 10' in verschiedenen Positionen. Die Nasen 31, 31' sind gegenüberliegend angeordnet und stossen aneinander, so dass die Modulteile 50, 50' nicht zusammenfügbar sind.

Je nach Anwendungszweck können mehrere Paare an Kodierelementen 10, 10' vorgesehen sein. Allgemein lassen sich mit N Paaren an Kodierelementen 10, 10' (N=1, 2, 3,...) maximal 2^{N} Paare an Modulteilen einer ersten und zweiten Art eindeutig kodieren, d.h. die Kodierung ist so einstellbar, dass jedes der 2^{N-1} Modulteile der ersten Art nur mit einem einzigen Modulteil der zweiten Art zusammenfügbar ist.

Fig. 11 zeigt ein Beispiel einer Anwendung der Kodiermittel 10, 10' bei einer Vorrichtung umfassend die Modulteile 60 und 60'. Diese sind so zusammenfügbar, dass eine elektrische Verbindung dazwischen zustande kommt. Zu diesem Zweck weist das Modulteil 60' einen Fortsatz 67' auf, der in eine Vertiefung 67 am Modulteil 60 einsteckbar ist, in welcher eine (hier nicht sichtbare) Kontaktiereinrichtung, z.B. eine Platte, angeordnet ist, die mit dem Modulteil 60' elektrisch kontaktierbar ist. Das Modulteil 60 ist z.B. Bestandteil eines Moduls, das zum Empfangen, Verarbeiten und Ausgeben von Signalen ausgelegt ist. Derartige Module werden z.B. in schienengebundenen Fahrzeugen, z.B. Zügen verwendet, zu Steuerung- und/oder Automatisierungszwecken, welche beispielsweise folgende Aspekte umfassen: Klimatisierung, Heizung, Ventilation, Beleuchtungssteuerung, Türsteuerung, Gleitschutz, Führerstandautomatisierung, Schleuderschutz, Traktion, Fernwartung, Nasszellensteuerung, Visualisierung, Fahrzeugleitgerät, etc. Die Modulteile sind jedoch auch in anderen Bereichen, insbesondere in der Industrie einsetzbar.

Das Modulteil 60 weist hier eine Vertiefung 61 auf, die zur Montage auf einer Schiene ausgelegt ist. Das Modulteil 60 umfasst auf der Seite Anschlusselemente 68, über welche ein benachbartes Modulteil anschliessbar ist, um z.B. den Austausch und/oder das Weiterleiten von Signalen zu ermöglichen. Die Anschlusselemente 68 können z.B. als Stecker, Messer, Buchsen oder in anderer Form ausgebildet sein, so dass eine elektrische Verbindung herstellbar ist.

Das Modulteil 60' ist hier als Klemmblock ausgelegt, an welchem Drähte anschliessbar sind. Es weist Anschlussvertiefungen 61' auf, in welche die Drahtenden einfügbar sind.

Zum Zusammenhalten der zusammengefügten Modulteile 60 und 60' sind Haltemittel vorgesehen. Diese umfassen hier folgende Elemente:
- einen am Modulteil 60 gebildeten Bügel 62, in welchem ein am Modulteil 60' gebildeter Haken 62' eingreifen kann,
- ein am Modulteil 60' gebildeter Vorsprung 63', der unter eine Haltekante 63 am Modulteil 60 greifen kann, sowie
- ein am Modulteil 60' gebildeter Bügel 64', der an einem am Modulteil 60 gebildeten Gegenstück 64 einrastbar ist.

Natürlich können je nach Anwendung die Haltemittel auch anders ausgelegt sein, um ein Zusammenhalten zu bewirken, wobei vorzugsweise die Haltemittel so sind, dass eine lösbare Verbindung zwischen den Modulteilen hergestellt wird.

Das jeweilige Modulteil 60, 60' weist mehrere Kodierelemente 10 bzw. 10' auf, die jeweils in einer Reihe angeordnet sind. Beim vorliegenden Beispiel sind 5 Paare an Kodierelementen 10, 10' vorgesehen, sodass maximal 5²=32 Paare an Modulteilen 60, 60' eindeutig kodierbar sind. Je nach Anwendungszweck kann natürlich diese Zahl an Kodierelementen 10, 10' auch anders sein. Das jeweilige Modulteil 60, 60' weist eine Gehäusewandung auf, in welcher die Aufnahmeräume zur Aufnahme der Kodierelemente 10, 10' gebildet sind.

Bei der Montage von mehreren Modulen, welche jeweils aus den Modulteilen 60 und 60' bestehen, kann der Benutzer die Kodierelemente 10 und 10' manuell so einstellen, dass sich jeweils nur ein Modulteil 60' mit einem anderen Modulteil 60 zusammenfügen lässt. Dadurch lässt sich verhindern, dass irrtümlicherweise eine falsche Verbindung zustande kommt und z.B. ein fehlerhafter Betrieb verursacht wird.

Die hier dargestellten Kodiermittel sind vielseitig einsetzbar, um zusammenfügbare Modulteile so einzustellen, dass falsche Verbindungen verhindert werden. Die Modulteile sind z.B. zur Steuerung, Regelung und/oder Überwachung bestimmter Betriebsabläufe oder Betriebsgeschehen ausgestaltet.

Die Haltemittel zum Halten des einen Modulteils am anderen Modulteil sind vielseitig auslegbar, und können z.B. Schnapp- und Rastelemente, Verschraubungen, separate Sicherungsteile, etc. umfassen.

## Patentansprüche

1. Anordnung umfassend:
- mindestens ein Modulteil einer ersten Art (50, 60),
- mindestens ein Modulteil einer zweiten Art (50', 60'),
- einstellbare Kodiermittel (10, 10'), welche Kodiereinstellungen aufweisen, die ein Zusammenfügen der Modulteile zulassen oder verhindern, und
- Haltemittel (62-64, 62'-64') zum Halten des einen Modulteils am anderen Modulteil, wenn diese zusammengefügt sind,
wobei die Kodiermittel Kodierelemente (10, 10') aufweisen, welche jeweils in einem Aufnahmeraum (51, 51') aufgenommen sind, der im Modulteil der ersten bzw. zweiten Art (50, 50', 60, 60') gebildet ist, und welche jeweils eine Nase (31, 31') aufweisen, die aus dem Aufnahmeraum herausragt, **dadurch gekennzeichnet, dass** das jeweilige Kodierelement zur Annahme von mindestens zwei Kodierpositionen hin und her verschiebbar angeordnet ist, welche so wählbar sind, dass
a) zum Zusammenfügen der Modulteile eine jeweilige Nase eines Kodierelements in Verschieberichtung versetzt zur Nase eines gegenüberliegenden Kodierelements angeordnet ist, und
b) zum Verhindern eines Zusammenfügens der Modulteile mindestens eine Nase eines Kodierelements an der Nase eines gegenüberliegenden Kodierelements anstösst.

2. Anordnung nach Anspruch 1, weiter umfassend Arretiermittel (16a, 16b, 56a, 56b) zum Arretieren eines Kodierelements (10, 10') in der jeweiligen Kodierposition.

3. Anordnung nach Anspruch 2, wobei die Arretiermittel (16a, 16b, 56a, 56b) an den Kodierelementen (10, 10') gebildete Arretierleisten (16a, 16b) aufweisen, die vorzugsweise elastisch bewegbar ausgebildet sind.

4. Anordnung nach Anspruch 3, wobei die jeweilige Wandung der Kodierelemente (10, 10') benachbart zu den Arretierleisten (16a, 16b) Schwächungsstellen (17a, 18a, 17b, 18b) aufweist.

5. Anordnung nach einem der Ansprüche 3 bis 4, wobei die jeweilige Arretierleiste (16a, 16b) im Querschnitt gesehen einen runden Kopf (19) aufweist.

6. Anordnung nach einem der Ansprüche 3 bis 5, wobei die Aufnahmeräume (51, 51') Arretierrillen (56a, 56b) aufweisen, in welche die Arretierleisten (16a, 16b) einrasten können, wobei vorzugsweise die jeweilige Arretierrille einen Hinterschnitt aufweist.

7. Anordnung nach einem der vorangehenden Ansprüche, wobei im jeweiligen Aufnahmeraum (51, 51') eine Führungsnut (55) gebildet ist, in welche ein am Kodierelement (10, 10') gebildetes Führungsteil (14) greift.

8. Anordnung nach Anspruch 7, wobei am Boden (51a) eines jeweiligen Aufnahmeraums (51, 51') ein Führungselement (54) angeordnet ist zur Bildung der Führungsnut (55), wobei vorzugsweise das Führungselement als Rampe ausgebildet ist.

9. Anordnung nach einem der vorangehenden Ansprüche, wobei der jeweilige Aufnahmeraum (51, 51') seitlich offen ausgestaltet ist, so dass zur Montage ein Kodierelement (10, 10') in den Aufnahmeraum einfügbar ist.

10. Anordnung nach einem der vorangehenden Ansprüche, wobei die Kodierelemente (10, 10') am Modulteil der ersten Art (60) sowie am Modulteil der zweiten Art (60') jeweils in einer Reihe angeordnet sind, die vorzugsweise in Verschieberichtung der Kodierelemente verläuft.

11. Anordnung nach einem der vorangehenden Ansprüche, wobei die Modulteile der ersten und zweiten Art als Teile (60, 60') ausgelegt sind, beim Zusammenfügen eine elektrische Verbindung dazwischen herzustellen.

12. Anordnung nach einem der vorangehenden Ansprüche, wobei das Modulteil der ersten Art (60) eine Ausnehmung (61) zur Montage auf einer Schiene aufweist und/oder Anschlusselemente (68) zur Herstellung einer elektrischen Verbindung mit einem weiteren, auf der Schiene montierten Modulteil.

13. Anordnung nach einem der vorangehenden Ansprüche, wobei das Modulteil der zweiten Art (60') Anschlüsse (61') aufweist, an welche nach aussen führende Drähte anschliessbar sind, vorzugweise weist das Modulteil der zweiten Art einen Klemmblock auf.

14. Anordnung nach einem der vorangehenden Ansprüche, wobei N Paare an Kodierelementen (10, 10') und höchstens 2^{N} Paare an Modulteilen der ersten und zweiten Art (50, 50', 60, 60') vorgesehen sind.

## Claims

1. Assembly comprising:
- at least one modular part of a first type (50, 60),
- at least one modular part of a second type (50', 60'),
- adjustable coding means (10, 10'), which have coding settings, which allow or prevent a joining together of the modular parts, and
- holding means (62-64, 62'-64') for holding one modular part on the other modular part when these are joined together,
wherein the coding means comprise coding elements (10, 10'), which in each case are received in a receiving space (51, 51') formed in the modular part of the first and second type (50, 50', 60, 60'), respectively and which in each case comprise a projection (31, 31') projecting out of the receiving space, **characterized in that** the respective coding element is disposed so as to be movable to and fro in order to assume at least two coding positions, which can be selected so that
a) for joining together of the modular parts a respective projection of a coding element is disposed in the direction of movement offset with respect to the projection of an opposing coding element, and
b) for prevention of a joining together of the modular parts at least one projection of a coding element abuts the projection of an opposing coding element.

2. Assembly according to claim 1, further comprising locking means (16a, 16b, 56a, 56b) for locking a coding element (10, 10') in the respective coding position.

3. Assembly according to claim 2, wherein the locking means (16a, 16b, 56a, 56b) comprise locking ridges (16a, 16b), which are formed on the coding elements (10, 10') and are preferably configured to be resiliently movable.

4. Assembly according to claim 3, wherein the respective wall of the coding elements (10, 10') adjacent to the locking ridges (16a, 16b) includes weakened areas (17a, 18a, 17b, 18b).

5. Assembly according to one of claims 3 to 4, wherein the respective locking ridge (16a, 16b) comprises a round head (19) when viewed in cross-section.

6. Assembly according to one of claims 3 to 5, wherein the receiving spaces (51, 51') comprise locking grooves (56a, 56b) in which the locking ridges (16a, 16b) can engage, the respective locking groove preferably comprising an undercut.

7. Assembly according to one of the preceding claims, wherein in the respective receiving space (51, 51') a guide groove (55) is formed, in which a guide part (14) formed on the coding element (10, 10') engages.

8. Assembly according to claim 7, wherein a guide element (54) is disposed on the base (51a) of a respective receiving space (51, 51') in order to form the guide groove (55), wherein the guide element is preferably designed as a ramp.

9. Assembly according to one of the preceding claims, wherein the respective receiving space (51, 51') is configured to be laterally open, so that for assembling a coding element (10, 10') can be inserted into the receiving space.

10. Assembly according to one of the preceding claims, wherein the coding elements (10, 10') are disposed on the modular part of the first type (60) as well as on the modular part of the second type (60') in each case in a row, which preferably extends in the direction of movement of the coding elements.

11. Assembly according to one of the preceding claims, wherein the modular parts of the first and second type (60, 60') are designed as parts (60, 60') to produce an electrical connection therebetween when they are joined together.

12. Assembly according to one of the preceding claims, wherein the modular part of the first type (60) comprises a recess (61) for mounting on a rack and/or connecting elements (68) for producing an electrical connection with a further modular part mounted on the rack.

13. Assembly according to one of the preceding claims, wherein the modular part of the second type (60') comprises connections (61') to which wires leading outwards can be connected, preferably the modular part of the second type comprises a terminal block.

14. Assembly according to one of the preceding claims, wherein N pairs of coding elements (10, 10') and at most 2^{N} pairs of modular parts of the first and second type (50, 50', 60, 60') are provided.

## Revendications

1. Agencement comprenant:
- au moins un élément modulaire d'un premier type (50, 60),
- au moins un élément modulaire d'un deuxième type (50', 60'),
- des moyens de codage (10, 10') réglables présentant des positions de codage qui permettent ou empêchent l'assemblage des éléments modulaires, et
- des moyens de retenue (62-64, 62'-64') pour fixer un élément modulaire à l'autre lorsqu'ils sont assemblés,
les moyens de codage comprenant des éléments de codage (10, 10') qui sont reçus dans des logements (51, 51') formés dans l'élément modulaire du premier et du deuxième type (50, 50', 60, 60'), respectivement, et présentent chaque fois un doigt (31, 31') qui fait saillie dudit logement, **caractérisé en ce que** chaque élément de codage est agencé de manière déplaçable en va-et-vient afin de prendre au moins deux positions de codage pouvant être choisies de sorte que
a) afin d'assembler les éléments modulaires, un doigt respectif d'un élément de codage est amené en une position décalée, dans la direction de déplacement, par rapport au doigt d'un élément de codage opposé, et
b) afin d'empêcher l'assemblage des éléments modulaires, au moins un doigt d'un élément de codage bute contre le doigt d'un élément de codage opposé.

2. Agencement selon la revendication 1, comprenant en plus des moyens de blocage (16a, 16b, 56a, 56b) pour bloquer un élément de codage (10, 10') dans sa position de codage respective.

3. Agencement selon la revendication 2, où les moyens de blocage (16a, 16b, 56a, 56b) présentent des barrettes de blocage (16a, 16b) formées sur les éléments de codage (10, 10'), lesquelles sont préférablement capables d'un mouvement élastique.

4. Agencement selon la revendication 3, où les parois des éléments de codage (10, 10') présentent des affaiblissements (17a, 18a, 17b, 18b) à côté des barrettes de blocage (16a, 16b).

5. Agencement selon l'une des revendications 3 à 4, où les barrettes de blocage (16a, 16b) respectives présentent une tête de section transversale ronde (19).

6. Agencement selon l'une des revendications 3 à 5, où les logements (51, 51') présentent des rainures de blocage (56a, 56b) dans lesquelles les barrettes de blocage (16a, 16b) peuvent s'enclencher, les rainures de blocage respectives présentant préférablement une contre-dépouille.

7. Agencement selon l'une des revendications précédentes, où une rainure de guidage (55) est formée dans chaque logement (51, 51'), dans laquelle s'engage une partie de guidage (14) formée sur l'élément de codage (10, 10').

8. Agencement selon la revendication 7, où au fond (51a) de chaque logement (51, 51') est agencé un élément de guidage (54) afin de former ladite rainure de guidage (55), ledit élément de guidage formant préférablement une rampe.

9. Agencement selon l'une des revendications précédentes, où chaque logement (51, 51') est latéralement ouvert, permettant ainsi d'introduire un élément de codage (10, 10') dans le logement aux fins du montage.

10. Agencement selon l'une des revendications précédentes, où les éléments de codage (10, 10') sur l'élément modulaire du premier type (60) et sur l'élément modulaire du deuxième type (60') sont chaque fois agencés dans une rangée qui s'étend préférablement dans la direction de déplacement des éléments de codage.

11. Agencement selon l'une des revendications précédentes, où les éléments modulaires du premier et du deuxième type sont conçus en tant qu'éléments (60, 60') dont l'assemblage permet d'établir une connexion électrique.

12. Agencement selon l'une des revendications précédentes, où l'élément modulaire du premier type (60) présente un évidement (61) permettant son montage sur un rail et/ou des éléments de connexion (68) permettant d'établir une connexion électrique avec un autre élément modulaire monté sur ledit rail.

13. Agencement selon l'une des revendications précédentes, où l'élément modulaire du deuxième type (60') présente des bornes (61') permettant le raccordement des fils menant vers l'extérieur, l'élément modulaire du deuxième type comprenant préférablement un bornier.

14. Agencement selon l'une des revendications précédentes, où N paires d'éléments de codage (10, 10') et 2^{N} paires au plus d'éléments modulaires du premier et du deuxième type (50, 50', 60, 60') sont prévus.
